# EUROPÄISCHE PATENTSCHRIFT

(11) **EP 1 660 239 B1**
(45) Veröffentlichungstag und Bekanntmachung des Hinweises auf die Patenterteilung: **26.11.2008**
(21) Anmeldenummer: 04738157.9
(22) Anmeldetag: 19.08.2004
(51) Int. Cl.: B05C 17/00, B05C 11/10, B05C 17/005

(54) **VORRICHTUNG ZUM FÜLLEN VON VORRATSBEHÄLTERN AN AUSTRAGGERÄTEN**
APPARATUS FOR FILLING STORAGE CONTAINERS ON DISPENSING DEVICES
SYSTEME POUR REMPLIR DES CONTENANTS DE STOCKAGE A PARTIR D'APPAREILS DE DISTRIBUTION

(30) Priorität: 01.09.2003 CH 149703
(43) Veröffentlichungstag der Anmeldung: 31.05.2006
(73) Patentinhaber: Sulzer Mixpac AG, 6343 Rotkreuz (CH)
(72) Erfinder: KELLER, Wilhelm, A., CH-6402 Merlischachen (CH)
(74) Vertreter: AMMANN PATENTANWÄLTE AG BERN
(86) Internationale Anmeldenummer: PCT/CH2004/000522
(87) Internationale Veröffentlichungsnummer: WO 2005/021166

(56) Entgegenhaltungen:
- EP-A- 1 000 669
- GB-A- 2 349 672
- US-A- 3 301 272

## Beschreibung

Die vorliegende Erfindung bezieht sich auf eine Vorrichtung zum Füllen von Vorratsbehältern an Austraggeräten mit Pumpeneinheit und einem Dosierzylinder für jede Komponente. Ein solches Austraggerät ist z. B. aus der EP-A-0 787 535 des gleichen Anmelders bekannt. Das darin beschriebene Austraggerät ist für mindestens zwei Komponenten ausgelegt, wobei die Komponenten in je einem Vorratsbehälter eingefüllt werden.

Aus der GB-A-2 349 672 ist ein Austraggerät und ein Verfahren zum Austragen und Füllen bekannt, wobei je ein Schlauch aus einem Vorratsbehälter von unten und etwa parallel zueinander an die Vorrichtung geführt ist und mittels je einer Kupplungsvorrichtung direkt an die Dosierzylinder ankuppelbar sind. Nach jeder Leerung der Dosierzylinder müssen diese neu gefüllt werden.

Bei herkömmlichen Verfahren, wo nur der Deckel des Vorratsbehälters abgeschraubt und über einen Schlauch oder dergleichen der Behälter aufgefüllt wird, ergeben sich zwei gravierende Nachteile, indem einerseits bei der Abnahme des Deckels und Füllen des Vorratsbehälters Luft und Verunreinigungen in den Vorratsbehälter gelangen können und andererseits dieser Vorgang zeitraubend ist.

Aus der EP-A-1 000 669 des gleichen Anmelders ist ein Transfersystem mit Schlauchanschluss von grossen Materialbehältern zu den Vorratsbehältern des Austraggerätes bekannt, wobei ein Akkumulator zwischengeschaltet ist.

Aus der US-A-3 301 272 ist eine Schnellkupplung mit Selbstabdichtung zum Verbinden von Hydraulikteilen bekannt.

Es ist von diesem bekannten Stand der Technik ausgehend Aufgabe der vorliegenden Erfindung eine Vorrichtung zum Füllen von Austraggeräten anzugeben, die ein rationelles und schnelles Auffüllen von mit den Dosierzylindern verbundenen Vorratsbehälter ohne Lufteinschluss und Verunreinigungen in den zu füllenden Komponenten ermöglicht.

Eine Vorrichtung die diese Aufgabe löst, ist im unabhängigen Patentanspruch 1 definiert.

Die Erfindung wird im Folgenden anhand von Zeichnungen eines Ausführungsbeispiels näher erläutert.
- Fig. 1: zeigt in einem Schnitt die für das Füllen massgeblichen Teile eines Austraggerätes und der erfindungsgemässen Füllvorrichtung,
- Fig. 2: zeigt eine Ausschnittsvergrösserung von Fig. 1, und die
- Fig. 3 - 5: zeigen in einer weiteren Ausschnittvergrösserung drei verschiedene Phasen bei Betätigung einer Kupplungseinrichtung gemäss Fig. 1.

Der Schnitt von Figur 1 zeigt Teile eines Austraggerätes 1 mit Vorratsbehältern 2 und 3 sowie Teile einer Füllstation 30 mit zu jedem Vorratsbehälter gehöriger Kupplungseinrichtung 4 und 5, je einen Anschluss 6 und 7 sowie je einen Schnellspanner 8 und 9 mit den Griffen 26 und 27 zum Betätigen der Kupplungseinrichtungen.

Die Auslässe der Vorratsbehälter münden in je eine Dosiereinheit 10 und 11, wie sie beispielsweise in der eingangs genannten EP-A-0 787 535 beschrieben ist. Aus den Figuren 1 und 2 ist ferner ersichtlich, dass zum Füllen das Austraggerät zwischen den beiden Anschlüssen der Füllstation angeordnet und mittels der Schnellspanner die Anschlussverbindung hergestellt und gleichzeitig das Austraggerät fixiert ist.

Es wird im Folgenden nur eine der beiden identischen Kupplungseinrichtungen der Füllstation beschrieben. Die Kupplungseinrichtung 5 besteht aus einem Gerätekupplungsteil 28 und einem Stationskupplungsteil 29. Der Gerätekupplungsteil 28 enthält einen Ventilteller 12 an einem Ventilschaft 13, um den eine Druckfeder 14 angeordnet ist, um den Ventilteller geschlossen zu halten und gegen den Ventilsitz in der Zentriermuffe 15 zu pressen. Der Ventilteller weist ferner einen Dichtungsring 16 auf, siehe Fig. 3. Das Gerätekupplungsteil 28 ist am Einlassstutzen 17 des Austraggerätes angeordnet.

Das Stationskupplungsteil 29 ist Teil der Füllstation 30 und weist einen Öffnungsstössel 18 an einem Stösselschaft 19 auf, um den eine Druckfeder 20 angeordnet ist, deren Federkraft den Dichtzylinder nach dem Ankuppeln gegen die Zentriermuffe 15 drückt. Der Öffnungsstössel 18 und der Stösselschaft 19 sind axial in einem Kupplungskopf 24 gelagert und in einem Dichtzylinder 21 angeordnet, der gegenüber dem zylindrischen Kupplungskopf 24 axial bewegbar und mittels einer Dichtung 25 abgedichtet und von der Feder 20 beaufschlagt ist.

Der Kupplungskopf 24 ist in einer am Träger 33 der Füllstation befestigten zylindrischen Führung 31 geführt und mündet geräteseitig in ein Zentrierteil 32 und nimmt am anderen Ende den Stösselschaft 19 sowie den Anschluss 7 auf. Der Kupplungskopf 24 wird vom Schnellspanner 9 über einen im Träger 33 gelagerten Schaft 34 betätigt.

Das vordere Ende des Öffnungsstössels ist wie beim Ventilteller konisch geformt, wobei die konische Fläche durch eine im Dichtzylinder angeordnete Dichtung 22 und die anschliessende zylindrische Fläche mit einem darin angeordneten Dichtungsring 23 gegenüber dem Dichtzylinder 21 abgedichtet ist.

Aus den Fig. 3 bis 5 geht hervor, dass die Dichtung 22 sowohl den Öffnungsstössel gegenüber dem Dichtzylinder als auch, siehe Fig. 5, den Dichtzylinder gegenüber der Zentriermuffe am Einlassstutzen abdichtet, damit keine Flüssigkeit austreten kann und keine Luft oder Verunreinigungen eintreten können.

Nachfolgend werden die einzelnen Phasen beim Ein- und Auskuppeln beschrieben, wobei festzuhalten ist, dass es sich bei den Öffnungsstössel- und Ventiltellerbewegungen um Relativbewegungen handelt. In Fig. 3 ist die Grundstellung dargestellt, der Kupplungskopf mit dem Auslass 7 und der Einlassstutzen am Austraggerät sind geschlossen und abgedichtet.

In Fig. 4 beginnt der Schliessvorgang. Der vom Schnellspanner beaufschlagte Kupplungskopf mit dem Dichtzylinder, Stösselschaft und Öffnungsstössel fährt auf den Ventilteller des Gerätekupplungsteils auf, das Zentrierteil 32 schiebt sich über die Zentriermuffe, wodurch die Luft verdrängt und der Übergang Kupplungskopf-Einlassstutzen durch die Dichtung 22 abgedichtet wird. Der Kupplungskopf wird weitergeschoben, bis er an der Vorderkante der Zentriermuffe anstösst und der Öffnungsstössel dabei den Ventilteller nach hinten drückt, womit die Stellung von Figur 5 erreicht ist.

In Fig. 5 ist sowohl das Ventil im Kupplungskopf als auch das Ventil im Einlassstutzen offen, doch ist das System als Ganzes über die Dichtung 22 abgedichtet, so dass der Füllvorgang gestartet werden kann, beispielsweise durch Inbetriebsetzen einer Förderpumpe.

Nach dem Füllvorgang wird der Schnellspanner entriegelt und das Öffnungsventil und der Ventilteller fahren zurück und die Teilsysteme schliessen wieder dicht ab. Wenn der Kupplungskopf die Endstellung erreicht hat, kann das Austraggerät der Füllstation entnommen werden.

Aus Fig. 1 geht hervor, dass jede Komponente, bzw. jeder Behälter eine Kupplungseinrichtung aufweist, die mittels dem auf den Kupplungskopf und somit Stösselschaft des Öffnungsstössels wirkenden Schnellspanner 8 und 9 mit Griff 26 und 27 geöffnet und geschlossen werden kann, wobei der Schnellspanner an sich bekannt ist. Bei automatisierten Versionen können die manuell betätigbaren Schnellspanner durch mechanische und/oder elektrische und/oder pneumatische und/oder hydraulische Vorrichtungen ersetzt werden.

Aus der Beschreibung der Vorrichtung geht hervor, dass
- die beiden Kupplungseinrichtungen auf gleicher Achse und einander gegenüber angeordnet sind,
- beide Teilsysteme, d. h. das Gerätekupplungsteil und das Stationskupplungsteil, je für sich durch Ventile dicht verschlossen sind,
- die Teilsysteme unkritisch gegenüber verkleben sind, da jeweils nur eine Komponente durch sie strömt,
- die Kupplungsstelle luftfrei ist, da die vorhandene Luft vollständig entweichen kann,
- sowohl nieder- als auch hochviskose Medien gefüllt werden können,
- die Kupplungseinrichtung eine robuste Bauweise erlaubt, diese selbstzentrierend angeordnet und einfach bedienbar ist, und
   das Gerät während dem Füllvorgang fixiert und dann freigegeben wird.

Die Bedienschritte sind sehr einfach, indem das Austraggerät in die Aufnahme der Füllstation eingelegt wird, die Schnellspanner geschlossen und die Behälter gefüllt werden, woraufhin die Schnellspanner geöffnet werden und das gefüllte Austraggerät wieder betriebsbereit ist.

Die hier beschriebene, bevorzugte Füllvorrichtung weist zwei auf gleicher Achse und einander gegenüber liegende Kupplungseinrichtungen auf, die zwischen den Auslässen der Vorratsbehälter und den Einlässen der Dosiereinheiten angeordnet sind.

Die erfindungsgemässe Füllvorrichtung kann aber auch sowohl nur eine Kupplungseinrichtung als auch mehr als zwei Kupplungseinrichtungen aufweisen, je nach Anzahl der zu füllenden Vorratsbehälter.

## Patentansprüche

1. Vorrichtung zum Füllen von Vorratsbehältern an Austraggeräten mit Pumpeneinheit und einem Dosierzylinder für jede Komponente, wobei die Vorratsbehälter mit den Dosierzylindern verbunden sind, wobei die Vorrichtung eine Füllstation (30) zur Aufnahme des Austraggerätes aufweist, die zwischen jedem Vorratsbehälter (2, 3) und einem zugehörigen Anschluss (6, 7) der Füllstation eine Kupplungseinrichtung (4, 5) enthält und jede Kupplungseinrichtung ein Gerätekupplungsteil (28) und ein Stationskupplungsteil (29) aufweist und wobei das Stationskupplungsteil (29) einen Kupplungskopf (24) aufweist, der gegenüber der Führung (31) bewegbar ist und einen Dichtzylinder (21), der einen Öffnungsstössel (18) aufnimmt und gegenüber dem Kupplungskopf verschiebbar ist sowie ein Zentrierteil (32) enthält, der über eine Zentriermuffe (15) am Einlassstutzen (17) des Austraggerätes schiebbar ist.

2. Vorrichtung nach Anspruch 1, **dadurch gekennzeichnet, dass** das Gerätekupplungsteil (28) in einem Einlassstutzen (17) des Austraggerätes und das Stationskupplungsteil (29) in einer Führung (31) im Träger (33) der Füllstation (30) angeordnet sind.

3. Vorrichtung nach Anspruch 1 oder 2, **dadurch gekennzeichnet, dass** das Gerätekupplungsteil (28) einen von einer ersten Druckfeder (14) beaufschlagten Ventilteller (12) und der Öffnungsstössel (18) im Stationskupplungsteil (29) von einer zweiten Druckfeder (20) beaufschlagt ist, wobei der Stösselschaft (19) des Öffnungsstössels im Kupplungskopf befestigt ist und dieser von einem Betätigungsorgan (9) betätigbar ist.

4. Vorrichtung nach einem der Ansprüche 1 bis 3, **dadurch gekennzeichnet, dass** die Kupplungseinrichtung (4, 5) Dichtungsmittel (16; 22, 23) enthält, die den Ventilteller (12) und den Öffnungsstössel (18) gegenüber dem Einlassstutzen (17) abdichten.

5. Vorrichtung nach Anspruch 4, **dadurch gekennzeichnet, dass** sich der Öffnungsstössel (18) in einem im Kupplungskopf (24) angeordneten Dichtzylinder (21) befindet, der mit einer Dichtung (25) gegenüber dem Kupplungskopf (24) abgedichtet ist.

6. Vorrichtung nach einem der Ansprüche 1 bis 5, **dadurch gekennzeichnet, dass** der Kupplungskopf (24) eine im Dichtzylinder (21) angeordnete Dichtung (22) enthält, die den Dichtzylinder sowohl gegenüber einem konischen Teil des Öffnungsstössels als auch gegenüber dem Einlassstutzen abdichtet.

7. Vorrichtung nach einem der Ansprüche 1 bis 6, **dadurch gekennzeichnet, dass** sie zwei Kupplungseinrichtungen (4, 5) aufweist, die je von mechanischen (8, 9) und/oder elektrischen und/oder pneumatischen und/oder hydraulischen Betätigungsmitteln beaufschlagbar sind.

8. Vorrichtung nach Anspruch 7, **dadurch gekennzeichnet, dass** die Kupplungseinrichtungen auf gleicher Achse und einander gegenüber, zwischen den Auslässen der Vorratsbehälter und 8 den Einlässen der Dosiereinheiten angeordnet sind.

9. Verfahren zum Füllen von Vorratsbehältern an einem Austraggerät mittels einer Vorrichtung nach einem der Ansprüche 1 bis 8, **dadurch gekennzeichnet, dass** das Austraggerät in die geöffnete Füllstation eingeführt wird und durch Betätigen der Schnellspanner sowohl das Austraggerät eingespannt wird als auch die Ventile im Gerätekupplungsteil und im Stationskupplungsteil geöffnet werden, wonach durch Entriegeln und Betätigen der Schnellspanner die Ventile geschlossen werden und das Austraggerät freigegeben wird und entnommen werden kann.

## Claims

1. An apparatus for the filling of storage containers on dispensing devices having a pump unit and a metering cylinder for each component, wherein the storage containers are connected to the metering cylinders, wherein the apparatus has a filling station (30) for the reception of the dispensing device, which includes a coupling device (4, 5) between each storage container (2, 3) and an associated connection (6, 7) of the filling station, and wherein each coupling device has an apparatus coupling part (28) and a station coupling part (29), and wherein the station coupling part (29) has a coupling head (24) which is movable relative to the guide (31) and includes a sealing cylinder (21) which receives an opening plunger (18) and is displaceable relative to the coupling head and also includes a centering part (32) which can be pushed over a centering muff (15) at the inlet stub (17) of the discharge device.

2. An apparatus in accordance with claim 1, **characterised in that** the apparatus coupling part (28) is arranged in an inlet stub (17) of the discharge device and the station coupling part (29) is arranged in a guide (31) in the carrier (33) of the filling station (30).

3. An apparatus in accordance with claim 1 or claim 2, **characterised in that** the apparatus coupling part (28) has a valve plate (12) acted on by a first compression spring (14) and the opening plunger (18) in the station coupling part (29) is acted on by a second compression spring (20), with the plunger shaft (19) of the opening plunger being secured in the coupling head and this being actuatable by an actuating member (9).

4. An apparatus in accordance with any one of the claims 1 to 3, **characterised in that** the coupling device (4, 5) includes sealing means (16; 22, 23) which seal the valve plate (12) and the opening plunger (18) relative to the inlet stub (17).

5. An apparatus in accordance with claim 4, **characterised in that** the opening plunger (18) is located in a sealing cylinder (21) arranged in the coupling head (24), the sealing cylinder being sealed off with a seal (25) relative to the coupling head (24).

6. An apparatus in accordance with any one of the claims 1 to 5, **characterised in that** the coupling head (24) contains a seal (22) arranged in the sealing cylinder (21), the seal sealing off the sealing cylinder both with respect to the conical part of the opening plunger and also with respect to the inlet stub.

7. An apparatus in accordance with any one of the claims 1 to 6, **characterised in that** it has two coupling devices (4, 5) which can be respectively acted on by mechanical (8, 9) and/or electrical and/or pneumatic and/or hydraulic actuating means.

8. An apparatus in accordance with claim 7, **characterised in that** the coupling devices are arranged on a common axis and opposite to one another between the outlets of the storage container and the inlets of the metering units.

9. A method for the filling of supply containers at a discharge device by means of an apparatus in accordance with any one of the claims 1 to 8, **characterised in that** the discharge device is introduced into the opened filling station and both the discharge device is clamped in on actuation by the quick clamping device and also the valves in the apparatus coupling part and in the station coupling part are opened, whereafter the valves are closed by unlocking and actuation of the quick clamping device and the discharge device is released and can be removed.

## Revendications

1. Dispositif pour remplir des contenants de stockage à partir d'appareils de distribution avec unité de pompe et un cylindre de dosage pour chaque composant, où les contenants de stockage sont reliés aux cylindres de dosage, où le dispositif présente une station de remplissage (30) pour la réception de l'appareil de distribution, qui contient entre chaque contenant de stockage (2, 3) et un raccord associé (6, 7) de la station de remplissage une installation de couplage (4, 5) et chaque installation de couplage présente une partie de couplage d'appareil (28) et une partie de couplage de station (29), et où la partie de couplage de station (29) présente une tête de couplage (24) qui est déplaçable par rapport au guidage (31) et un cylindre d'étanchéité (21), qui reçoit un poussoir d'ouverture (18) et est déplaçable par rapport à la tête de couplage et contient une partie de centrage (32) pouvant être poussée sur un manchon de centrage (15) à la tubulure d'admission (17) de l'appareil de distribution.

2. Dispositif selon la revendication 1, **caractérisé en ce que** la partie de couplage d'appareil (28) est disposée dans une tubulure d'admission (17) de l'appareil de distribution et la partie de couplage de station (29) dans un guidage (31) dans le support (33) de la station de remplissage (30).

3. Dispositif selon la revendication 1 ou 2, **caractérisé en ce que** la partie de couplage d'appareil (28) est chargée par une tête de soupape (12) chargée par un premier ressort de pression (14) et le poussoir d'ouverture (18) dans la partie de couplage de station (29) par un deuxième ressort de pression (20), où la tige (29) du poussoir d'ouverture est fixée dans la tête de couplage et: celle-ci est actionnable par un organe d'actionnement (9).

4. Dispositif selon l'une des revendications 1 à 3, **caractérisé en ce que** l'installation de couplage (4, 5) contient des moyens d'étanchéité (16 ; 22, 23) qui rendent étanche la tête de soupape (12) et le poussoir d'ouverture (18) par rapport à la tubulure d'admission (17).

5. Dispositif selon la revendication 4, **caractérisé en ce que** le poussoir d'ouverture (18) se trouve dans un cylindre d'étanchéité (21) disposé dans la tête de couplage (24), qui est rendu étanche avec un joint d'étanchéité (25) par rapport à la tête de couplage (24).

6. Dispositif selon l'une des revendications 1 à 5, **caractérisé en ce que** la tête de couplage (24) contient une garniture d'étanchéité (22) disposée dans le cylindre d'étanchéité (21), qui rend étanche le cylindre d'étanchéité à la fois par rapport à une partie conique du poussoir d'ouverture et aussi par rapport à la tubulure d'admission.

7. Dispositif selon l'une des revendications 1 à 6, **caractérisé en ce qu'**il présente deux installations de couplage (4, 5) qui peuvent être chargées chacune par des moyens d'actionnement mécaniques (8, 9) et/ou électriques et/ou pneumatiques et/ou hydrauliques.

8. Dispositif selon la revendication 7, **caractérisé en ce que** les installations de couplage sont disposées sur le même axe et l'une en face de l'autre, entre les évacuations des contenants de stockage et les admissions des unités de dosage.

9. Procédé pour remplir des contenants de stockage à partir d'un appareil de distribution au moyen d'un dispositif selon l'une des revendications 1 à 8, **caractérisé en ce que** l'appareil de distribution est introduit dans la station de remplissage ouverte, et par l'actionnement des organes de serrage rapide, à la fois l'appareil de distribution est serré et aussi les soupapes dans la partie de couplage d'appareil et dans la partie de couplage de station sont ouvertes, à la suite de quoi, par déverrouillage et actionnement des organes de serrage rapide, les soupapes sont fermées, et l'appareil de distribution est libéré et peut être retiré.
